# EUROPÄISCHE PATENTSCHRIFT

(11) **EP 0 143 335 B1**
(45) Veröffentlichungstag und Bekanntmachung des Hinweises auf die Patenterteilung: **15.07.1987**
(21) Anmeldenummer: 84112877.0
(22) Anmeldetag: 25.10.1984
(51) Int. Cl.: A24B 3/14, B30B 11/22

(54) **Vorrichtung zur Herstellung von gekräuselten Faserstücken aus wiederaufbereitetem Tabak**
Apparatus for the production of crinkled strands from reconstituted tobacco
Dispositif pour la fabrication de filaments ondulés à partir de tabac reconstitué

(30) Priorität: 28.10.1983 DE 3339247
(43) Veröffentlichungstag der Anmeldung: 05.06.1985
(73) Patentinhaber: B.A.T. Cigarettenfabriken GmbH, D-20354 Hamburg (DE)
(72) Erfinder: Stiller, Wilfried, Dipl.-Ing. Dr., D-2081 Holm (DE); Ulrich, Jörn, Dipl.-Ing. Dr., D-2087 Bönningstedt (DE); Sibbers, Hartwig, Dipl.-Ing., D-2000 Hamburg 54 (DE)
(74) Vertreter: Marx, Lothar, Dr.

## Beschreibung

Die Erfindung betrifft eine Vorrichtung zur Herstellung von gekräuselten Faserstücken aus wiederaufbereitetem Tabak der im Oberbegriff des Anspruchs 1 angegebenen Gattung.

Seitdem Beginn der 50iger Jahre werden in der Tabakindustrie sowohl der bei der Produktion anfallende Tabakstaub als auch Tabakabfälle wiederaufbereitet und beispielsweise zu Tabakfolien verarbeitet, die dann zerschnitten und parallel zu dem Tabak der Tabakvorbereitung zugeführt werden. Eine Übersicht über die verschiedenen physikalisch/chemischen sowie verfahrenstechnischen Möglichkeiten gibt der Artikel «Use of Reconstituted Tobacco has Soared», veröffentlicht im «Tabak Journal International» Nr. 2, 1981, S. 84 ff.

Weiterhin gehen aus der DE-C-1 432 567 ein Verfahren und eine Vorrichtung zur Herstellung von gekräuselten Faserstücken aus wiederaufbereitetem Tabak hervor, wobei die fadenförmigen Zwischenprodukte einer anschliessenden, sehr aufwendigen Verarbeitung unterzogen werden müssen, um die gewünschten, gekräuselten Faserstücke zu erhalten. Zu diesem Zweck müssen nämlich die fadenförmigen Zwischenprodukte, die kreisförmigen Querschnitt haben, zu Zwischenprodukten mit flachem Querschnitt gewalzt und anschliessend in einem Lufttrockner getrocknet werden, wodurch sich schliesslich die gekräuselten Faserstücke ergeben. In der DE-A-1 529 846 wird ein Presskopf für Doppelschneckenextruder zur Verarbeitung von Kunststoffmassen beschrieben, bei dem in die Düsenbohrung des Presskopfgehäuses ein kegelförmiger Körper eingesetzt wird. Der am Anfang spitz zulaufende und in seinem Hauptteil mit geringer Steigung ausgeführte Körper enthält am Umfang des Hauptteils eine Vielzahl schmaler, durch Stege begrenzte Kanäle, durch die das Material von der Doppelschnecke zu einer entsprechenden Anzahl von auf einem Kreis angeordneten Austrittsöffnungen gefördert wird; die innere Begrenzung der Kanäle im Kern des Körpers und die äussere Begrenzung an der Innenfläche der Düsenbohrung laufen im spitzen Winkel auf die Austrittsöffnungen zu, so dass sich die Kanäle stetig auf die Austrittsöffnungen hin verjüngen und aus dem Kanal an der Austrittsöffnung ein Materialstrang austritt.

Eine Vorrichtung zur Herstellung von gekräuselten Faserstücken aus wiederaufbereitetem Tabak der angegebenen Gattung geht aus der EP-A-39647 hervor und weist einen Mischer für Tabakstaub und/oder Tabakabfälle, Bindemittel und gegebenenfalls Additive, einen Extruder für das erhaltene Gemisch, einen Düsenkopf an dem Extruder für die Erzeugung von fadenförmigen Zwischenprodukten sowie eine unmittelbar vor dem Düsenkopf angeordnete Trennvorrichtung für die austretenden, fadenförmigen Zwischenprodukte auf. Dabei wird die wiederaufbereitete Tabakmasse durch die Schnecke eines Extruders in einem sich verjüngenden Auslassbereich zusammengedrückt und dann durch eine Düsenplatte gepresst, vor der ein Schneidmesser angeordnet ist. Nachteilig ist hierbei der relativ hohe Reinigungsaufwand, da für die gründliche Reinigung dieses Extruders die gesamte Vorrichtung auseinandergenommen werden muss. Ausserdem ergeben sich nur geradlinige Faserstücke, die der Tabakvorbereitung zugesetzt werden müssen, damit sie gewünschte, den Tabakfasern entsprechende Form erhalten. Einen besonderen konstruktiven Aufwand erfordert hierbei eine beschriebene Variante, bei der der gesamte Extruder in einer hin- und herverlaufenden Schwenkbewegung an dem rotierenden Messer vorbeigeführt wird.

Der Erfindung liegt deshalb die Aufgabe zugrunde, eine Vorrichtung zur Herstellung von gekräuselten Faserstücken aus wiederaufbereitetem Tabak der angegebenen Gattung zu schaffen, bei der sich ohne grossen zusätzlichen Aufwand gekräuselte Faserstücke mit den gewünschten Abmessungen ergeben.

Diese Aufgabe wird erfindungsgemäss durch die im kennzeichnenden Teil des Anspruchs 1 angegebenen Merkmale gelöst.

Zweckmässige Ausführungsformen dieser Vorrichtung werden durch die Merkmale der abhängigen Ansprüche definiert.

Die mit der Erfindung erzielten Vorteile beruhen insbesondere darauf, dass sich beim Zerschneiden der den Düsenkopf verlassenden, einzelnen fadenförmigen Zwischenprodukte sofort die gewünschten, gekräuselten Faserstücke ergeben, deren Abmessungen und deren Verhalten, insbesondere in der Cigarettenherstellungsmaschine, so auf die entsprechenden Eigenschaften des Schnittabaks abgestimmt sind, dass sie beispielsweise sofort der Cigaretten-Herstellung zugeführt werden können, also die Tabakvorbereitung nicht durchlaufen müssen.

Durch die strömungsgünstige Ausgestaltung des Düsenkopfes, die durch den Verfahrensschritt der Umformung der plastischen, strangförmigen Tabakmasse zu einem dünnwandigen Rohr erreicht wird, ergibt sich eine wesentliche Verringerung der Verstopfungsgefahr, d.h., ein solcher Extruder kann mit relativ langen Wartungsintervallen betrieben werden, weil eine Störung nur selten auftritt.

Das dünnwandige Rohr wird erst unmittelbar vor Austritt aus der erfindungsgemässen Vorrichtung in einzelne Fäden zerteilt, wodurch sich aufgrund der Führung der plastischen Masse und des Winkels des Einsatzes bereits fadenförmige, gekräuselte Zwischenprodukte ergeben, die nur noch in die einzelnen, gekräuselten Faserstücke zertrennt werden müssen, bevor die Kräuselung durch das mit ihrer Länge zunehmende Eigengewicht der fadenförmigen Zwischenprodukte verringert oder aufgehoben wird.

Die dünnen Austrittsnuten und der gesamte Düsenkopf können leicht gereinigt werden, da hierzu nur der Einsatz entfernt werden muss und dann alle zu reinigenden Flächen leicht zugänglich sind.

Eine eventuelle Verstopfung der dünnen Austritts-. nuten lässt sich auch während des Betriebes schnell beseitigen, da hierzu nur der Einsatz leicht verdreht werden muss; die dabei entstehenden Scherkräfte lösen die haftenden Massen, so dass sie von der austretenden Masse mitgenommen werden.

Auf diese Weise kann auch ein einfacher Rundstrang-Düsenkopf eines üblichen Labor-Extruders zur Herstellung der gekräuselten Faserstücke umgerüstet werden, indem ein solcher Einsatz direkt in der Mündung des Düsenkopfes befestigt, beispielsweise eingeschraubt wird.

Die Austrittsnuten sollten so ausgestaltet sein, dass der Querschnitt der austretenden, fadenförmigen Zwischenprodukte möglichst stark vom Kreisquerschnitt abweicht, da so durch die Eigenspannungen des Produktes während der Abkühlung aus dem plastischen in den festen Zustand eine sehr starke Verdrillung bzw. Kräuselung der Tabakfäden erreicht werden kann.

Eine besonders gute Kräuselung der Faserstücke ergibt sich, wenn sie beim Austritt aus dem Düsenkopf einen flachen, rechteckigen bis leicht linsenförmigen Querschnitt haben und direkt nach dem Austritt durch ein rotierendes Messer in ca. 10 bis 20 mm lange Stücke zerschnitten werden, bevor die Kräuselung durch das mit der Faserlänge zunehmende Eigengewicht der gekräuselten Faserstücke geglättet, (geradegezogen) wird.

Eine weitere Verbesserung der Kräuselung der Faserstücke lässt sich dadurch erreichen, dass die rotierenden Messer oder die Aufnahmevorrichtung der rotierenden Messer propellerartig ausgestaltet wird. Durch die turbulente Luftverwirbelung und die mechanische Beanspruchung beim Aufprall auf die propellerförmigen Messer erhalten die noch formbaren Faserabschnitte eine noch unregelmässigere, räumliche Kontur.

Dieses Verfahren arbeitet sehr wirtschaftlich, da die einzelnen Komponenten im trockenen Zustand vermischt werden und danach die Masse durch Zugabe von Flüssigkeit, insbesondere Wasser, auf nur ca. 16% Feuchte gebracht werden können. Es ist also im Gegensatz zu anderen Verfahren kein Brei, Teig oder Granulat erforderlich.

Die fertigen, gekräuselten Faserstücke haben nach der Abkühlung von der Temperatur zwischen 130 und 160°C, wie sie in der Regel im Düsenkopf herrscht, auf die Umgebungstemperatur eine Feuchte von ca. 10 bis 12%, so dass kein zusätzlicher Trocknungsvorgang notwendig ist.

Die gekräuselten Faserstücke sollten eine Dicke von 0,1 bis 0,3 mm, insbesondere 0,15 bis 0,25 mm, eine Breite von 0,4 bis 3 mm, insbesondere 0,6 bis 1,5 mm, und eine gestreckte Länge von 5 bis 40 mm, insbesondere 8 bis 20 mm, haben; sie können aus Tabakteilchen mit einer maximalen Teilchengrösse von 0,5 mm (d.h., Tabakteilchen, die ein Sieb mit der Maschenweite von 0,5 mm passieren) unter Zusatz von Bindemitteln sowie den in derTabakverarbeitung üblichen Additiven hergestellt und ohne weitere Behandlung dem Schnitt- oder Rauchtabak zugesetzt werden.

Die Erfindung wird im folgenden anhand eines Ausführungsbeispiels unter Bezugnahme auf die beiliegenden, schematischen Zeichnungen näher erläutert. Es zeigen
Fig. 1 eine Gesamtansicht der Vorrichtung zur Herstellung von gekräuselten Faserstücken aus wiederaufbereitetem Tabak.
Fig. 2 einen Schnitt durch den Einsatz und eine den Einsatz umgebende Aussenhülse, die in den Düsenkopf eines Laborextruders eingeschraubt werden kann,
Fig. 3 eine Ansicht von vorne auf den Einsatz und die Aussenhülse,
Fig. 4 die Einzelheit Z nach Fig. 3 im vergrösserten Massstab,
Fig. 5 den Einsatz,
Fig. 6 einen Schnitt längs der Linie A-B von Fig. 5, und
Fig. 7 eine perspektivische Ansicht des kegelstumpfförmigen Endbereiches des Einsatzes und der zylindrischen Aussenhülse,
Fig. 8 eine Ansicht von vorne auf einen Teil des Düsenkopfes und
Fig. 9 im vergrösserten Massstab eine Detaildarstellung des Austrittsbereiches zwischen Einsatz und Düsenkopf.

Die in Figur 1 dargestellte, allgemein durch das Bezugszeichen 10 angedeutete Vorrichtung zur Herstellung von gekräuselten Faserstücken aus wiederaufbereitetem Tabak weist einen Mischer 12 mit einem Gehäuse 14 und einem rotierenden Mischwerkzeug 16, auf, das über einen Antriebsmotor 18 gedreht wird. Dem Mischer 12 werden die für die Wiederaufbereitung von Tabakstaub und/oder Tabakabfällen erforderlichen Komponenten zugeführt, nämlich der Tabakstaub, Bindemittel, Wasser sowie die in der Tabakindustrie üblichen Additive, beispielsweise Geschmacksstoffe, Füllstoffe, brandbeeinflussende Stoffe, farbbeeinflussende Stoffe usw.

Die von dem Mischer 12 abgegebene, durchgemischte, pulverförmige Rohmasse gelangt über einen Fülltrichter 22 in einen Extruder 20, an dessen Düsenkopf 24 fadenförmige Zwischenprodukte austreten. Diese fadenförmigen Zwischenprodukte des Düsenkopfes 24 werden durch ein rotierendes Messer 26, das über einen Antriebsmotor 28 gedreht wird, zu den gekräuselten Tabakfäden zerschnitten.

Wie man in Fig. 2 erkennt, weist der Düsenkopf 24 des Extruders 20 eine abgestufte, zylindrische Auslasshülse 30 auf, die aus einem zylindrische Einlassbereich 30a und einem anschliessenden, zylindrischen Auslassbereich 30b besteht, der einen grösseren Innendurchmesser als der Einlassbereich 30a hat.

In der Auslasshülse 30 des Düsenkopfes 24 ist ein insbesondere aus Fig. 5 ersichtlicher Einsatz 32 angeordnet. Dieser Einsatz 32 weist einen zylindrischen Einlassbereich 32a, dessen Aussendurchmesser etwas kleiner als der Innendurchmesser des Einlassbereiches 30a der Auslasshülse 30 ist, einen anschliessenden, etwa zylindrischen Übergangsbereich 32b und einen sich kegelstumpfförmig erweiternden Endbereich 32c auf, dessen Stirnfläche mit der Stirnfläche der Auslasshülse 30 fluchtet.

Der zylindrische Einlassbereich 32a des Einsatzes 32 ist hohl, weist also eine zylindrische, durchgehende Bohrung 32d auf, wie man in Fig. 2 und 5 erkennt. Der Übergangsbereich 32b und der Beginn des kegelstumpfförmigen Endbereiches 32c sind mit vier in Achsrichtung verlaufenden Langlöchern 32e (siehe auch Fig. 6) versehen, die die Bohrung 32d mit der Aussenfläche dieses Bereiches des Einsatzes 32 verbinden.

Der bei der dargestellten Ausführungsform wieder auf einer Zylinderfläche liegende Stirnbereich des Endbereiches 32c ist mit flachen, rechteckigen bis leicht linsenförmigen Auslassnuten 34 versehen (siehe auch die Figuren 3 und 4).

Diese Ausgestaltung des Stirnbereiches wird jedoch nur aus fertigungstechnischen Gründen verwendet; es ist im Prinzip auch möglich, die Auslassnuten 34 in einem bis zum Stirnbereich kegelstumpfförmigen Endbereich 32c des Einsatzes 32 auszubilden.

Es hat sich als günstig heraugestellt, wenn der kegelstumpfförmige Endbereich 32c einen Öffnungs- winkel von etwa 30 bis 120° hat, d.h., wenn gemäss der Darstellung in den Figuren 2 und 5 die Kegelfläche unter einem Winkel von etwa 15 bis 60° zur Zylinderachse verläuft. Besonders gute Ergebnisse wurden bei einem Winkel von 22,5° zwischen Zylinderachse und kegelstumpfförmiger Fläche erhalten.

Der Einsatz 32 wird bei der dargestellten Ausführungsform mittels des Sechskantes 36 in die Auslasshülse 30 geschraubt, die dann wiederum in die Mündung des Düsenkopfes 24 eines geeigneten Extruders geschraubt wird.

Als Alternative hierzu ist es auch möglich, den Einsatz 32 direkt, also ohne Auslasshülse 30, in die Mündung eines geeignet ausgebildeten Düsenkopfes eines Extruders zu schrauben, beispielsweise eines Rundstrang-Extruders.

Der von dem nicht näher dargestellten Extruder angelieferte, zylindrische Strang fliesst durch die Bohrung 32d des Einsatzes 32 und tritt dann durch die Langlöcher 32e in den Spalt zwischen dem zylindrischen Übergangsbereich 30b der Auslassdüse 30 und dem Übergangsbereich 32b des Einsatzes 32 und fliesst an der Fläche des kegelstumpfförmigen Endbereiches 32c weiter, wodurch er zu einem dünnwandigen Rohr mit sich ständig erweiterndem Innendurchmesser umgeformt wird. Gleichzeitig wird dieses dünnwandige Rohr in den sich verengenden Spalt zwischen kegelstumpfförmigem Endbereich 32c und Auslassbereich 30b der Auslasshülse 30 zusammengedrückt. Durch diese starke Verformung hat die plastifizierte, rohrförmige Masse eine senkrecht zur Zylinderachse verlaufende Bewegungskomponente, so dass aus den linsenförmigen Austrittsnuten 34, die das dünnwandige Rohr in einzelne Fäden zerteilen, kontinuierliche, gekräuselte Fäden austreten, wie man in den Figuren 2 und 7 erkennt.

Die wiederaufbereitete Tabakmasse verlässt also den Düsenkopf 24 bzw. in einem Laborextruder die Auslasshülse 30 als fadenförmiges, gekräuseltes Zwischenprodukt, das von dem rotierenden, propellerartigen Messer 26 zu den gekräuselten, kurzen Faserstücken zerschnitten wird, bevor die Kräuselung durch das mit der Länge der Fäden zunehmende Eigengewicht wieder verringert oder ganz aufgehoben wird.

Als Alternative zu der dargestellten Trennvorrichtung kann die Aufteilung der fadenförmigen Zwischenprodukte in die gekräuselten Faserstücke auch durch einen scharfen Strahl aus einem fluiden Medium, beispielsweise einen Luftstrahl, erfolgen.

Besonders stark gekräuselte Tabakfaserstücke lassen sich erzielen, wenn die Austrittsöffnungen zwischen den Austrittsnuten 34 einerseits und der gegenüberliegenden Wand des Düsenkopfes 24 bzw. der Aussenhülse 30 andererseits auf die aus den Figuren 8 und 9 ersichtliche Weise ausgebildet sind.

Wie man aus Fig. 9 erkennt, verläuft der kegelstumpfförmige Endbereich 32c etwa unter einem Winkel von [3 = 60° zur Stirnfläche des Einsatzes 32 und geht dann in die Austrittsnuten 34 über, die einen Winkel von a = 80° mit der Stirnfläche des Einsatzes bilden. Dabei muss die Bedingung β ≦ a 90° erfüllt sein.

Die Austrittskante zwischen den Austrittsnuten 34 einerseits und der Stirnfläche des Einsatzes 32 andererseits sollte als Strömungsabrisskante und deshalb so scharfkantig wie möglich ausgebildet sein.

Die dieser scharfkantigen Abrisskante gegenüberliegende Austrittskante der zylindrischen Aussenhülse 30 bzw. des Düsenkopfes 24 ist abgerundet und hat einen Radius von 0,3 mm bis 5 mm, insbesondere 0, mm bis 2 mm; in Fig. 9 ist ein Radius von 0,7 mm angedeutet.

Die Stirnfläche der Aussenhülse 30 bzw. des Düsenkopfes 24 sollte derart ausgestaltet sein, dass sich der strichpunktiert angedeutete «Tabakfaden» störungsfrei nach aussen kräuseln kann. Bei der Ausführungsform nach Fig. 9 wird dies durch eine Ausdrehung in der Stirnfläche erreicht.

Beim Betrieb der Vorrichtung lässt sich folgender physikalischer Effekt beobachten: Die plastifizierte Tabakmasse tritt mit relativ geringer Geschwindigkeit in den Spalt zwischen dem kegelförmigen Einsatz 32 und der Aussenhülse 30 bzw. dem Düsenkopf 24 andererseits ein und wird beim Erreichen der linsenförmigen Austrittsnuten 34 auf eine höhere Geschwindigkeit beschleunigt.

Die scharfkantige Strömungsabrisskante am Einsatz 32 und die abgerundete Kante am Düsenkopf 24 bzw. an der Aussenhülse 30 bewirken, dass sich der austretende Tabakfaden an die abgerundete Kante anlegt und dadurch nach aussen abgelenkt wird; es ergibt sich also eine starke, unbehinderte Kräuselung, die zu den gewünschten Formen der Faserstücke führt.

## Patentansprüche

1. Vorrichtung zur Herstellung von gekräuselten Faserstücken aus wiederaufbereitetem Tabak
a) mit einem Mischer (12) für Tabakstaub und/ oder Tabakabfälle, Bindemittel und gegebenenfalls Additive,
b) mit einem Extruder (20) für das erhaltene Gemisch,
c) mit einem Düsenkopf (24) an dem Extruder (20) für die Erzeugung von fadenförmigen Zwischenprodukten, und
d) mit einer unmittelbar vor dem Düsenkopf (24) angeordneten Trennvorrichtung (26) für die austretenden, fadenförmigen Zwischenprodukte,
dadurch gekennzeichnet, dass
e) der Düsenkopf (24) einen Einsatz (32) aus einem zylindrischen Anfangsbereich (32a, 32b) und einem sich kegelstumpfförmig erweiternden Endbereich (32c) aufweist, dass
f) im Stirnbereich die Aussenfläche des kegelstumpfförmigen Endbereiches (32c) mit Austrittsnuten (34) versehen ist, und dass
g) die Austrittsnuten (34) einen von der Kreisform abweichenden, flachen Querschnitt haben.

2. Vorrichtung nach Anspruch 1, dadurch gekennzeichnet, dass der Einsatz (32) in der Mündung des Düsenkopfes (24) angeordnet ist.

3. Vorrichtung nach Anspruch 1, dadurch gekennzeichnet, dass der Einsatz (32) in einer hohlzylindrischen Aussenhülse (30) angeordnet ist, und dass die Aussenhülse (30) in der Mündung des Düsenkopfes (24) befestigt ist.

4. Vorrichtung nach Anspruch 3, dadurch gekennzeichnet, dass der Einsatz (32) in die Aussenhülse (30) eingeschraubt ist.

5. Vorrichtung nach einem der Ansprüche 3 oder 4, dadurch gekennzeichnet, dass die Aussenhülse (30) in die Mündung des Düsenkopfes (24) geschraubt ist.

6. Vorrichtung nach einem der Ansprüche 1 bis 5, dadurch gekennzeichnet, dass der sich kegelstumpfförmig erweiterende Endbereich (32c) des Einsatzes (32) einen Winkel von etwa 25 bis 65°, insbesondere 40 bis 50 °, mit der zentralen Achse des Einsatzes (32) bildet.

7. Vorrichtung nach einem der Ansprüche 1 bis 6, dadurch gekennzeichnet, dass die Austrittsnuten (34) einen rechteckigen bis leicht linsenförmigen Querschnitt haben.

8. Vorrichtung nach einem der Ansprüche 1 bis 7, dadurch gekennzeichnet, dass die Trennvorrichtung durch ein rotierendes, propellerartiges Messer (28) gebildet wird.

9. Vorrichtung nach einem der Ansprüche 2 bis 7, dadurch gekennzeichnet, dass die Trennvorrichtung durch einen scharfen Strahl aus einem fluiden Medium gebildet wird.

10. Vorrichtung nach einem der Ansprüche 1 bis 9, dadurch gekennzeichnet, dass die Trennvorrichtung (26) in einem Abstand von etwa 10 bis 20 mm von dem Düsenkopf (24) angeordnet ist.

11. Vorrichtung nach einem der Ansprüche 1 bis 10, dadurch gekennzeichnet, dass die Austrittskante zwischen den Austrittsnuten (34) und der Stirnfläche des kegelstumpfförmigen Endbereiches (32c) als scharfkantige Abrisskante ausgebildet ist.

12. Vorrichtung nach Anspruch 11, dadurch gekennzeichnet, dass die der Strömungsabrisskante gegenüberliegende Kante des Düsenkopfes (24) oder der Aussenhülse (30) abgerundet ist.

13. Vorrichtung nach Anspruch 12, dadurch gekennzeichnet, dass die abgerundete Kante einen Radius von 0,3 mm bis 5 mm, insbesondere von 0, mm bis 2 mm, hat.

## Claims

1. An apparatus for producing curled pieces of fibre from reprocessed tobacco
a) having a mixer (12) for tobacco dust and/or tobacco waste, binding agent and possibly additives,
b) having an extruder (20) for the mixture obtained,
c) having a nozzle head (24) on the extruder (20) for producing filamentary intermediate products, and
d) having a severing device (26) immediately in front of the nozzle head (24) for the emerging, filamentary intermediate products,
characterised in that
e) the nozzle head (24) comprises an insert (32) consisting of a cylindrical initial region (32a, 32b) and an end region (32c) widening out in the form of a truncated cone, that
f) the outer face of the frustoconical end region (32c) is provided with outlet grooves (34) in the front region and that
g) the outlet grooves (34) have a flat cross- section differing from the circular shape.

2. An apparatus as claimed in Claim 1, characterised in that the insert (32) is disposed in the mouth of the nozzle head (24).

3. An apparatus as claimed in Claim 1, characterised in that the insert (32) is disposed in a hollow cylindrical outer sleeve (30) and that the outer sleeve (30) is secured in the mouth of the nozzle

4. An apparatus as claimed in Claim 3, characterised in that the insert (32) is screwed into the outer sleeve (30).

5. An apparatus as claimed in one of the Claims 3 or 4, characterised in that the outer sleeve (30) is screwed into the mouth of the nozzle head (24).

6. An apparatus as claimed in one of the Claims 1 to 5, characterised in that the end region (32c) of the insert (32), which widens out in the form of a truncated cone, forms an angle of about 25 to 65°, particularly 40 to 50°, with the central axis of the insert (32).

7. An apparatus as claimed in one of the Claims 1 to 6, characterised in that the outlet grooves (34) have a rectangular to slightly lenticular cross- section.

8. An apparatus as claimed in one of the Claims 1 to 7, characterised in that the severing device is formed by a rotating, propeller-like knife (28).

9. An apparatus as claimed in one of the Claims 1 to 7, characterised in that the severing device is formed by a sharp jet of a fluid medium.

10. An apparatus as claimed in one of the Claims 1 to 9, characterised in that the severing device (26) is disposed at a distance of about 10 to 20 mm from the nozzle head (24).

11. An apparatus as claimed in one of the Claims 1 to 10, characterised in that the outlet edge between the outlet grooves (34) and the end face of the frustoconical end region (32c) is constructed in the form of a sharp-edged break-away edge.

12. An apparatus as claimed in Claim 11, characterised in that the edge of the nozzle head (24) or of the outer sleeve (30) situated opposite to the flow break-away edge is rounded.

13. An apparatus as claimed in Claim 12, characterised in that the rounded edge has a radius of 0.3 mm to 5 mm, particularly 0.5 mm to 2 mm.

## Revendications

1. Dispositif pour la fabrication de fragments de fibres frisés à partir de tabac retraité, avec
a) un mélangeur (12) pour de la poussière de tabac et/ou des débris de tabac, des liants et éventuellement des additifs,
b) une extrudeuse (20) pour le mélange obtenu,
c) une tête de filière (24) sur l'extrudeuse (20) pour la réalisation de produits intermédiaires filiformes, et
d) un dispositif de séparation (26) pour les produits intermédiaires filiformes sortants placé immédiatement en avant de la tête de filière (24), caractérisé en ce que
e) la tête de filière (24) comprend un insert (32) constitué par une section initiale (32a, 32b) et une section terminale (32c) s'élargissant en tronc de cône, que
f) la surface extérieure de la section terminale (32c) en forme de tronc de cône est munie, dans la zone frontale, de rainures de sortie (34) et que
g) les rainures de sortie (34) présentent une section transversale plate qui s'écarte de la forme circulaire.

2. Dispositif selon la revendication 1, caractérisé en ce que l'insert (32) est disposé dans l'embouchure de la tête de filière (24).

3. Dispositif selon la revendication 1, caractérisé en ce que l'insert (32) est disposé dans une douille extérieure (30) ayant la forme d'un cylindre creux et que la douille extérieure (30) est fixée dans l'embouchure de la tête de filière (24).

4. Dispositif selon la revendication 3, caractérisé en ce que l'insert (32) est vissé dans la douille extérieure (30).

5. Dispositif selon l'une des revendications 3 ou 4, caractérisé en ce que la douille extérieure (30) est vissée dans l'embouchure de la tête de filière (24).

6. Dispositif selon l'une quelconque des revendications 1 à 5, caractérisé en ce que la section terminale (32c) de l'insert (32) qui s'élargit en tronc de cône forme avec l'axe central de l'insert (32) un angle d'environ 25 à 65°, et notamment de 40 à 50°.

7. Dispositif selon l'une quelconque des revendications 1 à 6, caractérisé en ce que les rainures de sortie (34) présentent une section transversale rectangulaire à légèrement lenticulaire.

8. Dispositif selon l'une quelconque des revendications 1 à 7, caractérisé en ce que le dispositif de séparation est constitué par une lame rotative (28) de type hélice.

9. Dispositif selon l'une quelconque des revendications 1 à 7, caractérisé en ce que le dispositif de séparation est constitué par un puissant jet d'un milieu fluide.

10. Dispositif selon l'une quelconque des revendications 1 à 9, caractérisé en ce que le dispositif de séparation (26) est placé à une distance d'environ 10 à 20 mm de la tête de filière (24).

11. Dispositif selon l'une quelconque des revendications 1 à 10, caractérisé en ce que l'arête de sortie entre les rainures de sortie (34) et la face frontale de la section terminale tronconique (32c) est conformée en arête vive de détachement.

12. Dispositif selon la revendication 11, caractérisé en ce que l'arête de la tête de filière (24) ou de la douille extérieure (30) placée en face de l'arête de détachement de courant est arrondie.

13. Dispositif selon la revendication 12, caractérisé en ce que le bord a un rayon de 0,3 mm à 5 mm et notamment de 0,5 mm à 2 mm.
